# EUROPÄISCHE PATENTSCHRIFT

(11) **EP 2 700 875 B1**
(45) Veröffentlichungstag und Bekanntmachung des Hinweises auf die Patenterteilung: **15.07.2015**
(21) Anmeldenummer: 13003705.4
(22) Anmeldetag: 24.07.2013
(51) Int. Cl.: F23G 5/40, F23G 5/16

(54) **Verfahren zur thermischen Aufbereitung von PAK-haltigem Straßenaufbruchmaterial oder von Ölschlämmen**
Method for the thermal processing of roadway rubble or oil sludge containing PAK
Procédé pour le traitement thermique de matériaux de démolition routiers contenant du PAK ou de boues pétrolières

(30) Priorität: 24.08.2012 DE 102012016882
(43) Veröffentlichungstag der Anmeldung: 26.02.2014
(73) Patentinhaber: Eisenmann AG, 71032 Böblingen (DE)
(72) Erfinder: Neumann, Uwe, 71034 Böblingen (DE); Leicht, Robert, 70771 Leinfelden (DE)
(74) Vertreter: Ostertag, Ulrich

(56) Entgegenhaltungen:
- DE-B4-102009 025 361
- US-A- 3 405 667

## Beschreibung

Die Erfindung betrifft ein Verfahren gemäß Anspruch 1.

Ältere Straßen wurden häufig unter Verwendung eines Straßenbelags hergestellt, bei dem als Bindemittel Pech, (Steinkohleteer) eingesetzt wurde. Da Pech einen hohen Anteil an PAK's (Polyzyklische aromatische Kohlenwasserstoffe, Leitsubstanz: Benzo(a)pyren) enthält, die umweltschädlich sind, ist der Einsatz von derartigem pechhaltigem Straßenaufbruchmaterial heute nicht mehr erlaubt. Daher scheidet auch die unmittelbare Wiederverwendung von nur mechanisch aufbereitetem, pechhaltigem Straßenaufbruchmaterial in einem Asphaltmischwerk aus. Vielmehr muss der in dem Straßenaufbruchmaterial enthaltene Split von dem pechhaltigen Bindemittel befreit werden, bevor er dann zur Herstellung von frischem Asphalt verwendet werden kann.

Eine Anlage der eingangs genannten Art, mit der diese erforderliche Aufbereitung erfolgen kann, ist in der DE 10 2009 025 361 B4 beschrieben. Diese Anlage ist stationär in der Nähe eines Asphaltmischwerkes positioniert. So besitzt in Deutschland z. B. jeweils eine zentrale Anlage ein Bundesland als Einzugsgebiet. Zur Behandlung wird das PAK-haltige Straßenaufbruchmaterial aus dem gesamten Einzugsgebiet zu der stationären Anlage transportiert. Dies führt zu einem hohen Transportwand. Zur Aufstellung der bekannten Anlage wird ein Fundament benötigt, was Änderungen der Aufstellung sowie ein letztendlich erforderlich werdender Rückbau der Anlage kostenintensiv macht.

Ölschlämme können grundsätzlich nach im Wesentlichen identischen Verfahren entsorgt werden. Bei ihnen können sich, was ihren Anfall und insbesondere den Ort des Anfalls angeht, ähnliche Problematiken ergeben, wie sie oben für Straßenaufbruchmaterial beschrieben sind. Dies ist beispielsweise beim Bruch einer Öl-Pipeline der Fall.

Aufgabe der vorliegenden Erfindung ist es, eine Anlage der eingangs genannten Art so auszugestalten, dass die mit ihrer Erstellung, dem Betrieb und gegebenenfalls dem Abbruch verbundenen Kosten reduziert sind.

Diese Aufgabe wird erfindungsgemäß durch die Merkmale f) bis k) des Anspruchs 1 gelöst.

Erfindungsgemäß wird also die Logistikstruktur verglichen mit dem Stand der Technik umgekehrt: Während bei letzterem das Straßenaufbruchmaterial oder der Ölschlamm zur stationären, zentralen Aufbereitungsanlage transportiert wird, bewegt sich erfindungsgemäß die Aufbereitungsanlage zum Ort des Eduktanfalls.

Erstaunlicherweise hat sich auch herausgestellt, dass das erfindungsgemäße Konzept der mobilen Anlage im Vergleich zu einer stationären Anlage ein erhebliches Einsparpotential im Bereich der Transportumfänge und damit der Transportkosten besitzt. Die Aufstellung, Änderungen der Aufstellung und die Demontage der erfindungsgemäßen Anlage erfordern maximal den Einsatz eines Krans. Die mobile Anlage lässt sich schnell umbauen, wenn dies z. B. aus Platzgründen erforderlich ist. Sie kann auch an kurzzeitig zugewiesenen Standorten betrieben werden und nach Ausführung der Prozessaufgabe mit geringem Aufwand wieder entfernt werden. Schließlich können die erfindungsgemäß eingesetzten Module bei Änderungen der Prozessführung oder Modernisierungsmaßnahmen variabel und schnell ersetzt werden.

Die Erfindung zeichnet sich dadurch aus, dass sie zusätzlich ein Modul aufweist, in dem die zur Versorgung der anderen Module erforderlichen Komponenten, insbesondere ein Stromaggregat, Tanks für Betriebsmedien wie Wasser, Gas, Druckluft, Brennstoff zusammengefasst sind. Während der Bau einer stationären Anlage nicht an jedem Standort möglich ist, da eine Grundinfrastruktur bezüglich der Versorgungsströme Voraussetzung ist, lässt sich bei dieser bevorzugten Ausführungsform der Erfindung die mobile Anlage an jeder beliebigen Baustelle betreiben, da sie bezüglich der Versorgung mit den entsprechenden Energieträgern und Medien autark ist. So wird ein hoher Grad an Verfügbarkeit und Sicherheit für den Anlagebetreiber erhalten.

Gemäß der Erfindung sind zumindest ein Teil der Module über gestaltveränderliche Rohre oder Schläuche miteinander verbunden. Dies erleichtert die Umpositionierung der Module, wenn dies beispielsweise bei der Weiterbewegung oder dem Wechsel einer Baustelle aus räumlichen Gründen erforderlich ist.

Als zweckmäßig hat sich weiter erwiesen, die Anlagenkomponenten nach den Merkmalen a) bis f) auf vier Module aufzuteilen. Bei einer mittleren Kapazität der Anlage wird so im Allgemeinen die erforderliche Transportfähigkeit der einzelnen Module erzielt.

Zwischen der Nachverbrennungseinrichtung und der Filtereinrichtung ist zum Schutze der Filter vorteilhafterweise ein Rauchgaskühler angeordnet.

Ausführungsbeispiele der Erfindung werden nachfolgend für den Fall der Aufbereitung von Straßenaufbruchmaterial anhand der Zeichnung näher erläutert. Die thermische Aufbereitung von Ölschlämmen erfolgt grundsätzlich in derselben Weise. Es zeigen
- Figur 1: schematisch und in Perspektive ein erstes Ausführungsbeispiel einer mobilen Anlage zur thermischen Behandlung von PAK-haltigem Straßenaufbruchmaterial;
- Figur 2: in einer ähnlichen Ansicht wie in Figur 1 ein zweites Ausführungsbeispiel einer derartigen Anlage.

Zunächst wird auf die Figur 1 Bezug genommen. Die hier dargestellte und insgesamt mit dem Bezugszeichen 1 gekennzeichnete Anlage ist zum mobilen Einsatz an verschiedenen Baustellen bestimmt, zu denen sie mittels Tiefladern über Straßen transportiert werden kann. Die Anlage 1 umfasst alle essentiellen Komponenten, die zur Durchführung des in der oben genannten DE 10 2009 025 361 B4 beschriebenen Verfahrens bestimmt sind. Wegen der Funktionsweise der installierten Anlage wird auf diese Druckschrift Bezug genommen, soweit nachfolgend nichts anderes gesagt ist. Diese Komponenten sind aufgeteilt auf vier Module 2, 3, 4, 5, die von Trailern (Auflegern) 6, 7, 8, 9 getragen sind. Die Trailer 6, 7, 8, 9 mit den darauf aufgebauten Komponenten können in bekannter Weise mit einer Zugmaschine zum Transport verbunden werden.

Die Zahl der Module 2, 3, 4, 5 richtet sich nach der Größe der Anlage; im Allgemeinen sind vier Module 2, 3, 4, 5, wie dargestellt, angemessen. Bei Anlagen mit kleinerer oder größerer Kapazität können auch weniger oder mehr Module eingesetzt werden.

Auf dem ersten Modul 2 ist ein Füllbehälter 10 aufgebaut, dem automatisch oder manuell PAK-haltiges Material zugeführt wird, das in Figur 1 schematisch dargestellt und mit dem Bezugszeichen 11 versehen ist. Der Füllbehälter 10 stellt eine Aufgabestation in der Terminologie der Ansprüche dar. Über eine Leitung 12 gelangt das PAK-haltige Material in einen Drehrohrofen 13, wo es in bekannter Weise thermisch bearbeitet wird. Über eine weitere Leitung 14 am Ende des Drehrohrofens 13 wird das thermisch behandelte und nunmehr PAK-freie Material (Inertmaterial, welches das Bezugszeichen 15 trägt), ausgestoßen und zur Wiederverwendung abtransportiert.

Der Aufleger 7 des zweiten Moduls 3 trägt einen Zyklon 16, dem über eine flexible Rohr- oder Schlauchverbindung 17 die Rauchgase aus dem Drehrohrofen 13 des ersten Moduls 2 zugeführt werden. Der Zyklon 16 ist in Figur 1 in seiner Arbeitsposition dargestellt, in der er eine nicht unerhebliche Höhe besitzt. Er kann zum Transport um eine Achse 18 in eine annähernd waagerechte Position umgeklappt werden. Die von restlichen Feststoffen im Zyklon 16 befreiten Rauchgase werden über eine Rohrleitung 19 einer Nachbrenneinrichtung 20 zugeführt, in welcher etwa noch vorhandene unerwünschte organische Bestandteile verbrannt werden. Bei Bedarf kann auch die Nachbrenneinrichtung 20, ähnlich wie der Zyklon 16, umgeklappt werden, wenn dies zum Transport erforderlich ist. Die entsprechende Achse ist in Figur 1 nicht dargestellt.

Auf dem Aufleger 8 des dritten Moduls 4 ist ein Rauchgaskühler 21 aufgebaut, dem über eine flexible Rohr- bzw. Schlauchverbindung 22 die heißen Rauchgase zugeführt werden, welche die Nachbrenneinrichtung 20 des zweiten Moduls 3 verlassen. In dem Rauchgaskühler 21 werden die Rauchgase durch Einspritzen von Wasser oder mit Hilfe eines Wärmetauschers auf eine geeignete niedrige Temperatur abgekühlt und sodann über eine Leitung 23 einer Filtereinrichtung, im dargestellten Ausführungsbeispiel einem Gewebefilter 24, zugeführt. Letzteres befindet sich ebenfalls auf dem Aufleger 8 des dritten Moduls 4. Ein Sauggebläse 25 auf dem Aufleger 8 schließlich zieht die abgekühlten Rauchgase aus dem Gewebefilter 24 ab und setzt die gesamten strömungsmäßig vorgeschalteten Anlagenkomponenten unter Unterdruck. Die vom Sauggebläse 25 abgesaugten Rauchgase, die nunmehr entsprechend den Vorgaben der 17. BimSchV einer (öffentlich rechtlichen Vorschrift in Deutschland) reinigt sind, können über einen Kamin 26 in die Außenatmosphäre abgegeben werden.

Das dritte Modul 5 der Anlage 1 umfasst, getragen von seinem Aufleger 9, all diejenigen Komponenten, die zur Versorgung der prozessaktiven Komponenten auf den drei Modulen 2, 3, 4 erforderlich sind. Dies gilt insbesondere für Komponenten, die zur Stromversorgung erforderlich sind, beispielsweise ein Stromaggregat 27, das insbesondere bei Baustellen, die weit von der öffentlichen Stromversorgung entfernt sind, unerlässlich ist. Selbstverständlich kann zusätzlich eine Anschlussmöglichkeit für das Netz vorhanden sein. Weitere Tanks 27, 28, 29, 30 enthalten Hilfsmedien, wie z. B. Luft, Gas, Wasser oder auch Dieselkraftstoff.

Die Arbeitsweise der beschriebenen Anlage 1 ist wie folgt:

Wenn bei Straßenarbeiten in größeren Mengen PAK-haltiger Straßenaufbruch anfällt, wird dieser nicht mittels LKW zu einer mehr oder weniger weit entfernten stationären Anlage verbracht. Stattdessen wird die in Figur 1 dargestellte Anlage 1 mit Hilfe von vier, jeweils ein Modul 2, 3, 4, 5 tragenden Tiefladern an die Baustelle verbracht. Dabei sind selbstverständlich zunächst die Verbindungen zwischen den einzelnen Modulen, insbesondere die flexiblen Rohr- bzw. Schlauchverbindungen 17, 22 und die elektrischen Verbindungen, gelöst. Vor Ort werden dann die verschiedenen Module 2, 3, 4, 5 platziert, wobei die Anordnung weitgehend entsprechend den vorhandenen räumlichen Gegebenheiten erfolgt.

Die Anlage 1 wird betriebsbereit gemacht, indem die verschiedenen Verbindungen, insbesondere die flexiblen Rohr- bzw. Schlauchverbindungen 17, 22 und die elektrischen Verbindungen, hergestellt werden. Sodann kann der Betrieb in grundsätzlich derselben Weise beginnen, wie dies in der DE 10 2009 025 361 B4 beschrieben ist. Ein Unterschied liegt allerdings darin, dass auf eine Wärmegewinnung aus den entstehenden Rauchgasen verzichtet und stattdessen die Rauchgase unter Verlust der entsprechenden Wärme abgekühlt werden. Dies ergibt sich schlicht aus der Tatsache, dass vor Ort an der Baustelle im Allgemeinen keine Abnehmer für diese Wärme zur Verfügung stehen.

Allerdings kann, wie in der Zeichnung durch gestrichelte Linien dargestellt, die in den Rauchgasen von Drehrohrofen 13 und/oder der Nachverbrennungseinrichtung 20 steckende Wärme zur Vorerwärmung der Oxidationsluft verwendet werden. Dies kann beispielsweise mit Hilfe des Rauchgaskühlers 21 erfolgen, dem zu diesem Zwecke frische Oxidations luft zugeführt wird, die nach Erwärmung unter Abkühlung der Rauchgase dem Drehrohrofen 13 und/oder der Nachverbrennungseinrichtung 20 zugeleitet wird.

Wenn die Baustelle entlang einer zu reparierenden Straße fortschreitet, kann die mobile Anlage 1 dieser Baustelle folgen, so dass die Transportwege immer sehr kurz sind.

In Figur 2 ist eine Anlage zur thermischen Behandlung von PAK-haltigem Straßenaufbruch dargestellt, deren einziger Unterschied darin besteht, dass sie nicht zum ausschließlichen Straßentransport auf Tiefladern sondern gegebenenfalls auch zum Transport auf Bahn oder Schiff oder auch anderen LKWs gedacht ist. Hierzu sind die Aufleger 6, 7, 8 ersetzt durch Plattformen 106, 107, 108, die jeweils auf vier Beinen stehen und die gegebenenfalls auch in Containern untergebracht werden können. Im Übrigen entspricht die Anlage der Figur 2 in der Funktion und im Aufbau der einzelnen Module und der Verbindungen zwischen diesen demjenigen der Anlage 1 der Figur 1. Entsprechende Teile sind daher in Figur 2 mit demselben Bezugszeichen zuzüglich 100 gekennzeichnet.

## Patentansprüche

1. Verfahren zum Betreiben einer Anlage zur thermischen Aufbereitung von PAK-haltigem Straßenaufbruchmaterial
oder von Ölschlämmen, die folgende Anlagenkomponenten aufweist:
a) eine Aufgabestation (10; 110) für vorzerkleinertes Straßenaufbruchmaterial oder Ölschlämme (11; 111);
b) einen Drehrohrofen (13; 113), in dem das Straßenaufbruchmaterial (11; 111) oder die Ölschlämme unter Zufuhr von Oxidationsluft verbrannt werden;
c) einen Staubabscheider (16; 116), dem die im Drehrohrofen (13; 113) entstehenden Rauchgase zugeführt werden;
d) eine Nachverbrennungseinrichtung (20; 120), der die den Staubabscheider (16; 116) verlassenden Rauchgase zugeführt werden;
e) eine Filtereinrichtung (24; 124), der die der Nachverbrennungseinrichtung (20; 120) entstammenden Rauchgase zugeführt werden;
**dadurch gekennzeichnet, dass**
f) die Anlagenkomponenten (10, 13, 16, 20, 24; 110, 113, 116, 120, 124) nach den Merkmalen a) bis e) auf eine Mehrzahl von Modulen (2, 3, 4; 102, 103, 104) aufgeteilt werden, die jeweils ein solches Gewicht und solche Abmessungen aufweisen, dass sie einzeln mit Tiefladern oder LKWs transportiert werden können;
g) die Module (2, 3,4; 102, 102, 104) in räumlicher Nähe zum Entstehungsort des PAK-haltigen Straßenaufbruchmaterials oder der Ölschlämme aufgestellt werden;
h) die Module (2, 3, 4; 102, 103, 104) mindestens zum Teil mittels gestaltveränderlicher Rohre oder Schläuche (17, 22; 117, 122) miteinander verbunden werden;
i) die Module (2, 3, 4; 102, 103, 104) nach erledigter Tätigkeit an einem ersten Entstehungsort voneinander getrennt und zu einem nächsten Entstehungsort transportiert werden;
wobei
k) ein zusätzliches Modul (5; 105) verwendet wird, in dem die zur Versorgung der anderen Module (2, 3, 4; 102, 103, 104) erforderlichen Komponenten, nämlich ein Stromaggregat (27; 127), Tanks (28, 29, 30, 31; 128, 129, 130, 131) für Betriebsmedien wie Wasser, Gas, Druckluft, Brennstoff, zusammengefasst sind.

2. Verfahren nach Anspruch 1, **dadurch gekennzeichnet, dass** die Anlagenkomponenten (10, 13, 16, 20, 24; 110, 113, 116, 120, 124) nach den Merkmalen a) bis e) auf vier Module (2, 3, 4, 5; 102, 103, 104, 105) aufgeteilt werden.

3. Verfahren nach einem der vorhergehenden Ansprüche,
**dadurch gekennzeichnet, dass** zwischen der Nachverbrennungseinrichtung (20; 120) und der Filtereinrichtung (24; 124) ein Rauchgaskühler (21; 121) angeordnet wird.

4. Verfahren nach einem der vorhergehenden Ansprüche,
**dadurch gekennzeichnet, dass** die in den Rauchgasen des Drehrohrofens (13; 113) und/oder der Nachverbrennungseinrichtung (20; 120) enthaltene Wärme zumindest teilweise zur Vorerwärmung der dem Drehrohrofen (13; 113) und/oder der Nachverbrennungseinrichtung (20; 120) zugeführten Oxidationsluft verwendet wird.

## Claims

1. Method for operation of a system for thermal preparation of reclaimed road material containing PAHs, or of oil sludges, which comprises following system components:
a) a loading station (10; 110) for pre-comminuted reclaimed road material or oil sludges (11; 111);
b) a rotary tube kiln (13; 113) in which the reclaimed road material (11; 111) or the oil sludges are burned, while oxidation air is fed in;
c) a dust separator (16; 116) to which the flue gases produced in the rotary tube kiln (13; 113) are fed;
d) an after-burning device (20; 120) to which the flue gases leaving the dust separator (16; 116) are fed;
e) a filtering device (24; 124) to which the flue gases arising in the after-burning device (20; 120) are fed,
**characterized in that**
f) the system components (10, 13, 16, 20, 24; 110, 113, 116, 120, 124) according to the features a) to e) are divided into a plurality of modules (2, 3, 4; 102, 103, 104) each of which have a weight and dimensions, such that they may individually be transported using low loaders or trucks;
g) the modules (2, 3, 4; 102, 103, 104) are positioned in spatial proximity to the point of origin of the reclaimed road material containing PAHs or of the oil sludges;
h) the modules (2, 3, 4; 102, 103, 104) at least in part are connected to one another by pipes or hoses (17, 22; 117, 122) that are of a variable shape;
i) after task completion at a first point of origin the modules (2, 3, 4; 102, 103, 104) are disconnected from each other and are transported to a next point of origin;
wherein
k) an additional module (5; 105) is used in which the components required to supply the other modules (2, 3, 4; 102, 103, 104), in particular a power unit (27; 127), tanks (28, 29, 30, 31; 128, 129, 130, 131) for operating media such as water, gas, compressed air, fuel, are grouped together.

2. Method according to claim 1, **characterized in that** the system components (10, 13, 16, 20, 24; 110, 113, 116, 120, 124) according to the features a) to e) are divided into four modules (2, 3, 4, 5; ,102, 103, 104, 105).

3. Method according to one of the preceding claims, **characterized in that** a flue gas cooler (21; 121) is arranged between the after-burning device (20; 120) and the filtering device (24; 124).

4. Method according to one of the preceding claims, **characterized in that** the heat in the flue gases from the rotary tube kiln (13; 113) and/or the after-burning device (20; 120) is used at least in part for pre-heating the oxidation air, which is fed to the rotary tube kiln (13; 113) and/or the after-burning device (20; 120).

## Revendications

1. Procédé de fonctionnement d'une installation de traitement thermique de matériau de démolition routier contenant des HAP ou de boues d'hydrocarbures, laquelle installation présente les composants suivants :
a) une station d'alimentation (10; 110) de matériau de démolition routier préalablement broyé ou de boues d'hydrocarbures (11 ; 111) ;
b) un four tubulaire rotatif (13 ; 113) dans lequel le matériau de démolition routier (11 ; 111) ou les boues d'hydrocarbures sont brûlés avec apport d'air d'oxydation ;
c) un séparateur de poussières (16 ; 116) auquel sont amenés les gaz de fumée qui sont produits dans le four tubulaire rotatif (13 ; 113) ;
d) un dispositif de post-combustion (20 ; 120) auquel sont amenés les gaz de fumée qui quittent le séparateur de poussières (16 ; 116) ;
e) un dispositif de filtrage (24 ; 124) auquel sont amenés les gaz de fumée provenant du dispositif de post-combustion (20 ; 120) ;
**caractérisé en ce que**
f) les composants de l'installation (10, 13, 16, 20, 24 ; 110, 113, 116, 120, 124) selon les caractéristiques a) à e) sont répartis entre une pluralité de modules (2, 3, 4; 102, 103, 104) qui présentent tous un poids et des dimensions qui leur permettent d'être transportés individuellement sur des remorques surbaissées ou des camions ;
g) les modules (2, 3, 4 ; 102, 102, 104) sont installés à proximité géographique du lieu de production du matériau de démolition routier contenant des HAP ou des boues d'hydrocarbures ;
h) les modules (2, 3, 4 ; 102, 103, 104) sont reliés entre eux au moins en partie au moyen de tubes ou tuyaux de forme variable (17, 22 ; 117, 122) ;
i) une fois l'activité terminée, les modules (2, 3, 4 ; 102, 103, 104) sont séparés les uns des autres à un premier lieu de production et transportés vers un prochain lieu de production ;
k) un module supplémentaire (5 ; 105) étant utilisé, dans lequel sont regroupés les composants nécessaires à l'alimentation des autres modules (2, 3, 4 ; 102, 103, 104), à savoir un groupe électrogène (27 ; 127), des réservoirs (28, 29, 30, 31 ; 128, 129, 130, 131) pour des fluides de service tels que eau, gaz, air comprimé, carburant.

2. Procédé selon la revendication 1, **caractérisé en ce que** les composants de l'installation (10, 13, 16, 20, 24; 110, 113, 116, 120, 124) selon les caractéristiques a) à e) sont répartis entre quatre modules (2, 3, 4, 5 ; 102, 103, 104, 105).

3. Procédé selon l'une des revendications précédentes, **caractérisé en ce qu'**un refroidisseur de gaz de fumée (21 ; 121) est disposé entre le dispositif de post-combustion (20 ; 120) et le dispositif de filtrage (24 ; 124).

4. Procédé selon l'une des revendications précédentes, **caractérisé en ce que** la chaleur contenue dans les gaz de fumée du four tubulaire rotatif (13 ; 113) et/ou du dispositif de post-combustion (20 ; 120) est utilisée au moins en partie pour préchauffer l'air d'oxydation amené au four tubulaire rotatif (13 ; 113) et/ou au dispositif de post-combustion (20 ; 120).
